# DEMANDE DE BREVET EUROPEEN

(11) **EP 0 035 607 A1**
(43) Date de publication de la demande: **16.09.1981**
(21) Numéro de dépôt: 80200227.9
(22) Date de dépôt: 10.03.1980
(51) Int. Cl.: E01F 8/00

(54) **Ecran de protection contre le bruit**

(71) Demandeur: ATELIERS DE CONSTRUCTIONS ELECTRIQUES DE CHARLEROI (ACEC) Société Anonyme, B-1050 Bruxelles (BE)
(72) Inventeur: Bury, Maurice, B-6280 Gerpinnes (BE)

(57) **Abrégé**

Ecran de protection contre le bruit, de conception modulaire, constitué d'éléments (2 et3) s'emboitant les uns dans les autres et conformés pour éliminer toute poche d'air et pour comprimer le matériau absorbant (4) placé à l'intérieur.

## Description

La protection contre le bruit donne lieu a de nombreuses recherches. Des normes de plus en plus sévères sont imposées, notamment pour assurer une protection efficace aux riverains des voies à forte densité de circulation routière.

De nombreux dispositifs sont réalisés pour atténuer le bruit perçu par ces riverains. Généralement il consiste en écrans de dimensions plus ou moins importantes assemblés les uns aux autres de façon à constituer un véritable mur susceptible de réduire les ondes sonores transmises.

D'autre part, une exigence supplémentaire est souvent formulée en ce qui concerne les ondes sonores réfléchies vers la source de bruit, en imposant, à ces écrans de protection contre le bruit, un coéfficient d'absorption suffisant. De la sorte le bruit perçu à l'avant de l'écran, résultant à la fois des ondes sonores directement émises par la source de bruit et des ondes sonores réfléchies par les dits écrans, est réduit à un niveau acceptable.

La présente invention satisfait très largement les exigences formulées dans les normes les plus sévères. D'autre part, son montage est aisé et son entretien, réduit au minimum par sa conception et le choix des matériaux, est commode, rapide et n'entraîne pas, pour les riverains une réduction de la protection contre le bruit.

L'écran de protection contre le bruit revendiqué dans cette invention est de conception modulaire. Il est constitué de deux éléments s'emboîtant les uns dans les autres et conformes pour éliminer toute poche d'air et comprimer le matériau absorbant placé à l'intérieur.

L'invention est exposée plus en détail à l'aide des figures suivantes montrant quelques exemples de réalisation .
La figure est une vue en coupe d'un exemple d'exécution de l'écran.
La figure 2 est une vue en plan de ce même écran.
Les figures 3, 4 et 5 montrent différentes vues de murs réalisés à l'aide de ces écrans.
Les figures 6, 7 et 8 représentent des coupes partielles d' autres exemples d'exécution.

Dans la figure 1, l'écran (1) est constitué d'un élément perforé (2) profilé en forme de "U" et coulissant, à la manière d'un tiroir, à l'intérieur d'un caisson (3) servant de réceptacle, ouvert aux deux extrémités. Le matériau absorbant (4),protégé par une enveloppe (5) étanche à l'eau et à la poussière,est d'une épaisseur légèrement supérieure à l'espace libre entre la face intérieure de l'élément perforé (2) et la face intérieure du caisson (3) de façon à subir une certaine compression pour éliminer toute poche d'air et empêcher les vibrations des différents constituants de l'écran (1).

La figure 2 représente une vue en plan de l'écran (1) dont les flancs sont obturés sur toute la hauteur de l'écran (1) par deux clames (6) conformées pour servir à la fixation de l'écran (1) sur des supports d'extrémité (7). De façon à supprimer tout pont acoustique des joints (8) en matériau de bonne isolation phonique, de forme et de dimensions appropriées sont interposé entre la clame (6) et le caisson (3).

Pour assurer un entretien facile du matériau absorbant (4), les écrans (1) disposés à la suite l'un de l'autre, sont accrochés aux supports d'extrémité (7) de manière à conserver une parfaite accessibilité à chaque clame (6). En conséquence on peut former une suite continue d'écrans (1) en les disposant soit en "quinconce", en d'autres termes en attachant un écran à l'avant des supports d'extrémités (7) et en attachant l'écran suivant à l'arrière des supports d'extrémité, soit "en ligne brisée" c'est-à-dire en accrochant chaque écran de manière que,par exemple, l'extrémité gauche de l'écran soit à l'avant du support d'extrémité et que l'extrémité droite soit à l'arrière de l' autre support d'extrémité.

La figure 3 représente une disposition en quinconce.

La figure 4 représente une disposition en ligne brisée.

La figure 5 représente un mur érigé à l'aide de ces écrans modulaires.

Les murs de protection contre le bruit constitués par les écrans modulaires revendiqués dans l'invention présente l'avantage d'offrir un excellent coefficient d'absorption et par conséquent peu d'ondes sonores sont réfléchies vers la source de bruit. Ce mur n'augmente donc pas les bruits perçus par les personnes situées dans la zone faisant face au mur de protection.

D'autre part, les ondes sonores transmises à travers ce mur sont fortement atténuées. Les personnes situées derrière ce mur ne perçoivent plus qu'une fraction réduite des ondes sonores émises.

Les dispositions "en quinconce" ou "en ligne brisée" donnent une accessibilité totale au matériau absorbant (4) sans démontage du caisson (3). De la sorte même lors des entretiens du matériau absorbant (4) les riverains continueront à jouir d'une protection acoustique de haut niveau.

D'autres dispositions des parties principales (2,3,4) constitutives de l'écran (1) assurant à la fois l'élimination des poches d'air et la compression du matériau absorbant (4) sont donnés à titre d'exemple dans les figures 6, 7 et 8.

## Revendications

1. Ecran de protection contre le bruit comporant un matériau absorbant (4) placé entre deux éléments (2 et 3) et dont la face tournée vers la source de bruit est perforée,
caractérisé en ce que les éléments (2 et 3) constitutifs de l'écran (1) sont conformes pour épouser les surfaces de matériau absorbant (4) en le comprimant.

2. Ecran de protection selon la revendication précédente, caractérisé en ce que l'élément perforé (2) constitutif de l'écran (1) sert de support du matériau absorbant (4) et est introduit latéralement dans le caisson (3).

3. Ecran de protection selon une des revendications précédentes, caractérisé en ce que chaque flanc de l'écran (1) est fermé sur toute la hauteur de l'écran par une clame (6) servant à l'accrochage de 1' écran sur un support d'extrémité (7).

4. Ecran de protection selon une des revendications précédentes, caractérisé en ce que au moins un joint (8) en matériau de bonne isolation phonique est intercalé entre la clame (6) et le caisson (3).

5. Ecran de protection selon une des revendications précédentes, caractérisé en ce que chaque support d'extrémité (7) est commun à deux écrans voisins et en ce que un premier écran est accroché à l'avant du dit support d'extrémité (7).et le second écran est accroché à l'arrière du dit support d'extrémité (7).

6. Ecran de protection selon une des revendications précédentes, caractérisé en ce que chaque point d'accrochage d'un écran à un autre écran superposé est réalisé avec interposition d'un joint en matériau de bonne isolation phonique.
Ecran de protection contre le bruit comportant un matériau absorbant (4) placé dans un module formé d'un caisson (3) et d'un élément perforé (2) tourné vers la source de bruit,
caractérisé en ce que l'élément perforé (2) présente à ses deux extrémités latérales des bords rabattus qui lui donnent un profil en "U", en ce que le caisson (3) présente un profil en "U" dont les extrémités sont recourbées vers l'intérieur pour embrasser les bords de l'élément perforé (2) et en ce que l'élément perforé (2) nanti du matériau absorbant (4) est enfilé à la manière d'un tiroir dans le caisson (3), le matériau absorbant (4) étant alors comprimé entre l'élément perforé (2) et le caisson (3).
